# FASCICULE DE BREVET EUROPEEN

(11) **EP 3 256 261 B1**
(45) Date de publication et mention de la délivrance du brevet: **18.09.2019**
(21) Numéro de dépôt: 16707888.0
(22) Date de dépôt: 09.02.2016
(51) Int. Cl.: B05B 11/00, B65D 83/00

(54) **AGENCEMENT DE MONTAGE POUR UN DISTRIBUTEUR**
BEFESTIGUNG FÜR EINE AUSTRAGSVORRICHTUNG
MOUNTING ARRAGNEMENT FOR A DISPENSER

(30) Priorité: 10.02.2015 FR 1551067
(43) Date de publication de la demande: 20.12.2017
(73) Titulaire: Louis Vuitton Malletier, 75001 Paris (FR)
(72) Inventeur: DUPONT, Céline, 92700 Colombes (FR); SEURAT, Aurélie, 92300 Levallois-Perret (FR); GORY, Bénédicte, 75019 Paris (FR); BILLEBEAU, Delphine, 95870 Bezons (FR)
(74) Mandataire: Cabinet Plasseraud
(86) Numéro de dépôt international: PCT/FR2016/050288
(87) Numéro de publication internationale: WO 2016/128670

(56) Documents cités:
- EP-A1- 2 700 588
- FR-A1- 2 792 295
- FR-A1- 2 840 890
- FR-A1- 2 880 001
- FR-A1- 2 955 091

## Description

L'invention a trait aux dispositifs de conditionnement pour un produit à distribuer, et en particulier aux flacons dont le col est équipé d'un dispositif de distribution, par une pompe. On connait de tels dispositifs de conditionnement pour un produit à distribuer divulgué dans, par exemple, FR 2 955 091, FR 2 880 001, FR 2 840 890 et FR 2 792 295, comprenant :
- un flacon apte à contenir le produit à distribuer et comportant un col comprenant une paroi interne délimitant une ouverture,
- un dispositif de distribution comportant un corps et étant apte à distribuer ledit produit.

Suivant le modèle du dispositif de distribution et suivant la forme et les dimensions du col du flacon, il est parfois nécessaire de prévoir un élément de fixation pour fixer le corps du dispositif de distribution dans le col du flacon.

Pour ce faire, l'élément de fixation est conçu pour coopérer avec la paroi interne du col du flacon.

Les dispositifs de distribution et en particulier les pompes qui sont associées aux éléments de fixations sont le plus souvent des pompes de type « bouchon », à insérer à force dans l'élément de fixation, lui-même inséré dans le col du flacon.

L'invention vise à offrir une alternative de dispositif de conditionnement qui comporte un dispositif de distribution autre qu'une pompe de type « bouchon » et qui assure la fixation du dispositif dans le col du récipient.

Par ailleurs, l'invention propose un dispositif de conditionnement qui, pour des raisons esthétiques, permet de cacher le corps du dispositif de distribution.

Elle propose à cet effet un dispositif de conditionnement comprenant, de manière classique, un flacon apte à contenir le produit à distribuer et comportant un col comprenant une paroi interne délimitant une ouverture, un dispositif de distribution comportant un corps et étant apte à distribuer ledit produit et un élément de fixation pour fixer le corps du dispositif de distribution dans le col du flacon.

Le dispositif est remarquable en ce que l'élément de fixation comporte une double paroi cylindrique comprenant une paroi externe et une paroi interne formant une cheminée interne, lesdites parois externe et interne étant coaxiales, et en ce que ledit dispositif de distribution comporte un organe de fixation dudit dispositif de distribution, l'organe de fixation étant solidaire dudit dispositif de distribution et étant fixé autour de la cheminée interne de l'élément de fixation.

La présence d'une cheminée interne à l'élément de fixation permet de fixer l'organe de fixation solidaire du corps du dispositif de distribution. Cette cheminée de fixation peut avoir sensiblement la même forme et les mêmes dimensions que les cols de petites dimensions classiquement utilisés sur les flacons de parfum pour la fixation de pompes à claquer, à sertir ou à visser. Ainsi, les dispositifs de distribution du type à sertir, à claquer ou à visser peuvent être fixés très simplement sur les cheminées internes des éléments de fixations, sans qu'il soit nécessaire d'apporter des modifications structurelles à ces pompes. De cette façon, l'invention permet de fixer des pompes différentes de celles appelées « pompes bouchon ».

Par ailleurs, ainsi réalisé, le corps de pompe est caché dans l'élément de fixation, ce qui permet de cacher le corps du dispositif de distribution et de répondre à un besoin esthétique du flacon.

L'invention peut également comporter les caractéristiques suivantes, prises séparément ou en combinaison :
- les parois externe et interne ont une extrémité commune solidaire d'un cylindre, qui est coaxial auxdites parois et qui s'étend vers le bas,
- la cheminée interne présente un élément de retenue de l'organe de fixation,
- l'élément de retenue est un bourrelet réalisé sensiblement autour de la cheminée,
- l'élément de retenue est réalisé par des saillies radiales uniformément réparties autour de l'axe de la cheminée,
- l'organe de fixation est serti autour de la cheminée interne,
- l'organe de fixation comporte au moins une saillie interne de fixation, pour fixer le dispositif de distribution autour de la cheminée interne,
- ladite au moins une saillie interne de fixation est réalisée sur une face interne d'un anneau à sections radiales, ledit anneau à sections radiales constituant ledit organe de fixation et étant solidarisé autour dudit corps dudit dispositif de distribution,
- l'élément de fixation comporte un cylindre formant un cache pour le corps du dispositif de distribution, le cylindre étant coaxial avec le col et s'étendant suivant une hauteur apte à cacher ledit corps dans le col,
- le col présente une hauteur de col et dans lequel le cylindre s'étend sur toute la hauteur de col,
- le cylindre présente un diamètre tel qu'il existe un espace vide entre le cylindre et la paroi interne du col,
- l'élément de fixation porte un joint torique radial,
- le joint torique radial est rapporté autour de l'élément de fixation,
- le dispositif de fixation présente une gorge radiale dans laquelle est introduit le joint torique radial,
- l'élément de fixation comprend une collerette saillante radialement, ladite collerette comprenant une surface inférieure venant en regard d'un épaulement ménagé à l'extrémité du col,
- le dispositif comprend en outre un joint de collerette situé entre la collerette et le col,
- une colle est mise en place entre le joint et le joint de collerette pour coller l'élément de fixation au col,
- le col comprend une gorge de clipsage sur sa face interne, et l'élément de fixation comprend des clips et disposés en regard de ladite gorge de clipsage afin de coopérer avec la gorge de clipsage,
- la gorge de clipsage est réalisée dans le col par laser,
- le dispositif comprend en outre une bague montée en force entre le dispositif de distribution et l'élément de fixation,
- la bague est située entre les parois externe et interne de l'élément de fixation.

Pour pouvoir être exécutée, l'invention est exposée de façon suffisamment claire et complète dans la description suivante qui est, en plus, accompagnée de dessins dans lesquels :
- la figure 1 est une vue en coupe transversale et schématique d'un col d'un dispositif de conditionnement montré partiellement, conforme à un premier mode de réalisation selon l'invention, le col comportant un dispositif de distribution de type « pompe à claquer » inséré dans un élément de fixation ;
- la figure 2 est une vue en perspective de l'élément de fixation montré en figure 1 ;
- la figure 3 est une vue de coté d'un premier modèle de dispositif de distribution, de type « pompe à claquer » ;
- la figure 4 est une vue de côté d'un second modèle de dispositif de distribution, de type « pompe à sertir » ;
- la figure 5 est une vue en coupe transversale et schématique d'un col d'un dispositif de conditionnement montré partiellement, conforme à un second mode de réalisation selon l'invention, le col comportant un dispositif de distribution inséré dans un élément de fixation ;
- la figure 6 est une vue en perspective de l'élément de fixation montré en figure 5 ;
- la figure 7 est un agrandissement de la zone VII montrée en figure 5 ; et
- la figure 8 est un autre exemple de vue en coupe transversale d'un col d'un dispositif de conditionnement montré partiellement, et conforme au second mode de réalisation selon l'invention.

Dans la description qui suit, les termes « inférieur », « supérieur », « haut », « bas » etc... sont utilisés en référence aux dessins pour une plus grande facilité de compréhension. Ils ne doivent pas être compris comme étant des limitations de la portée de l'invention.

De plus, les références désignant les mêmes éléments ont été gardées d'une figure à l'autre, ceci afin d'en faciliter la lecture, et bien que ces éléments puissent avoir des formes différentes.

La figure 1 montre un premier exemple de réalisation d'un dispositif de conditionnement 1 conforme à l'invention.

Le dispositif de conditionnement 1 comporte un flacon 2, par exemple transparent ou translucide réalisé en verre et formé d'un corps en verre formant réservoir, apte à contenir un produit fluide ou liquide, tel que du parfum par exemple. Le flacon pourrait également être réalisé en un autre matériau tel que du plastique ou du Surlyn©.

Le flacon en verre 2 comporte un col 3 solidaire, formant une ouverture dans le flacon.

Le col 3 présente au moins un épaulement interne 4 pour permettre un assemblage fonctionnel d'une partie d'un élément de fixation 31 d'un corps 5 d'un dispositif de distribution 6.

Le dispositif de distribution 6 est de type « à pompe ». Outre le corps de pompe 5, le dispositif de distribution 6 comporte une tête 7 formée par un bouton poussoir, et un tube de prélèvement 15, apte à prélever un fluide contenu dans le flacon 2.

Le corps 5 du dispositif de distribution 6 est inséré dans l'élément de fixation 31, lui-même inséré dans le col 3 du flacon 2.

L'élément de fixation 31 (encore appelé frette ou cache), montré en figure 2, est une pièce présentant une symétrie de révolution autour d'un axe vertical Z, la pièce étant sensiblement de forme cylindrique et traversée par un conduit traversant 32, apte à accueillir le corps de pompe 5 du dispositif de distribution 6. Le diamètre extérieur de l'élément de fixation 31 est dimensionné de manière à pouvoir être introduit dans le col 3 du flacon 2.

L'élément de fixation 31 permet non seulement de fixer le dispositif de distribution 6 dans le col 3 du flacon 2, mais il permet également de masquer le corps 5 du dispositif de distribution 6.

De plus, l'élément de fixation 31 ainsi agencé peut être intégralement contenu dans le col 3 du flacon 2, sans recouvrir sa surface externe comme c'est le cas dans les flacons classiques munis d'un col recouvert par une pompe. Cela présente un avantage esthétique puisque le col 3 du flacon 2 du dispositif conforme à l'invention est libre de toute pièce ajoutée venant le masquer.

En partie supérieure, l'élément de fixation 31 présente une collerette 33 saillante radialement, présentant deux surfaces supérieure et inférieure 34 sensiblement plates. La collerette 33 a pour fonction de s'appuyer, par l'intermédiaire de sa surface inférieure 34, contre la surface interne de l'épaulement 4 ménagé à l'extrémité du col 3 du récipient. A ce titre, le diamètre extérieur de la collerette est supérieur au diamètre intérieur du col 3.

La collerette 33 a ainsi pour fonction de faire buter à l'enfoncement de l'élément de fixation 31 dans le col 3 du récipient, de manière à assurer un bon positionnement de l'élément de fixation 31 dans le col 3.

La collerette 33 est fixée sur l'épaulement 4, par exemple par collage, et notamment un collage UV. Il devra être entendu que la fixation de la collerette 33 pourrait être également réalisée autrement (par exemple par collage à chaud si le flacon n'était pas réalisé transparent).

Dans cet exemple de réalisation, l'élément de fixation 31 est réalisé dans une matière rigide, telle du polypropylène, en prenant soin de réduire les tolérances de fabrication pour que l'élément de fixation 31 soit parfaitement adapté à son insertion dans le col 3. Toutefois, il pourrait également être fabriqué dans un matériau suffisamment souple pour pouvoir se déformer ou se compresser un minimum et s'insérer dans le col 3 du récipient, alors même qu'il est déjà équipé du dispositif de distribution 6. Ce matériau peut être une matière plastique souple ou une matière déformable comme un caoutchouc ou un silicone.

Sous la collerette 33 saillante radialement, l'élément de fixation 31 présente une jupe 36 sensiblement cylindrique dont le diamètre est sensiblement constant, ou présentant une faible dépouille pour permettre son démoulage, et qui s'étend sur sensiblement toute la hauteur du col 3 du flacon 2 (voir figure 1).

L'élément de fixation 31 a été mis au point pour insérer des dispositifs de distribution 6 de type pompe.

Deux modes de réalisation de pompes sont illustrés schématiquement en figures 3 et 4.

En figure 3, est représentée schématiquement un dispositif de distribution 6 du type « pompe à claquer 6 » comportant un bouton poussoir 7, relié à un corps de pompe 5, lui-même relié à un tube de prélèvement 15.

Le corps de pompe 5 est solidaire d'un anneau 8 à sections radiales 9 uniformément réparties autour de l'axe Z1 de la pompe 6.

L'anneau 8 est réalisé dans un matériau souple : les sections radiales 9 peuvent ainsi s'orienter vers l'intérieur de l'anneau 8 par simple pression extérieure sur l'anneau 8. Chacune des sections radiales comporte une saillie interne 10.

La tête de la pompe 6 montrée en figure 3 comporte également une jupe mobile 11 réalisée par un cylindre creux, mobile suivant la direction axiale de la pompe (du haut vers le bas sur la figure 3). En déplaçant la jupe mobile 11 vers l'anneau 8 à sections radiales 9, une pression extérieure s'exerce sur chacune des sections radiales 9, ce qui déforme les sections radiales 9 et les pousse vers l'axe Z1 de la pompe 6.

La figure 4 montre un autre dispositif de distribution 6 du type « pompe à sertir 6 ».

La pompe 6 montrée en figure 4 comporte un bouton poussoir 7, relié à un corps de pompe 5, lui-même relié à un tube de prélèvement 15.

Le corps de pompe 5 est également solidaire d'une jupe 12 coaxiale, sensiblement cylindrique et s'évasant vers le bas (dans la direction opposée au bouton poussoir 7). La jupe 12 est réalisée en un matériau déformable tel que de l'aluminium. La jupe 12 est parfois qualifiée de « coupelle en aluminium ». La fixation de cette pompe sur un col obtenu par sertissage, c'est-à-dire par déformation de la jupe déformable 12 sur le col. Cette déformation assure une fixation irréversible.

Selon un autre mode de réalisation non illustré, la pompe peut être du type « pompe à visser ».

Les figures 1 et 5 illustrent des pompes à claquer fixées sur des éléments de fixation 31.

Sur la figure 1, la jupe cylindrique mobile 11 et l'anneau 8 à sections radiales 9 sont schématiquement représentées par une jupe cylindrique qui porte la référence 40 qui s'étend axialement autour du corps de pompe 5 et qui présente un épaulement interne 41 (ou bourrelet interne).

La jupe cylindrique 40 et son épaulement interne 41 constitue un organe de fixation pour le dispositif de distribution 6 et cet organe est solidaire du corps du dispositif de distribution 6.

L'épaulement interne 41 correspond aux saillies 10 des sections radiales de l'anneau 8 pour la pompe montrée en figure 3.

La figure 7 montre un agrandissement des moyens de fixation de la pompe 6 à claquer sur un autre élément de fixation 31, comme il sera vu par la suite.

Sur la figure 2, l'élément de fixation 31 comporte une cheminée 42 coaxiale interne (voir figure 2) comportant un bourrelet 43 à son extrémité supérieure, la cheminée 42 et le bourrelet 43 présentant des dimensions telles que la jupe 40 du dispositif de distribution 6 peut y être fixée autour, par exemple un diamètre extérieur de l'ordre de 13 mm. Les dimensions de cette cheminée 42 sont donc de l'ordre des dimensions des cols des flacons de parfum classiquement utilisés avec des pompes à claquer ou à sertir. Ainsi, l'élément de fixation 31 a une fonction d'adaptateur pour permettre la fixation d'une pompe classique destinée à un col de diamètre de l'ordre de 10 à 15 mm, sur un flacon dont le col présente un diamètre bien supérieur, par exemple au moins deux ou trois fois supérieur.

Afin d'assurer une bonne étanchéité entre l'élément de fixation 31 et la surface interne de la paroi du col 3 du flacon, l'élément de fixation 31 présente une gorge radiale 44, ménagée sous la collerette 33, apte à accueillir un joint torique 45 (montré en figure 1).

Le joint torique 45 est de section plus large que la profondeur de la gorge radiale 44 de sorte qu'une partie de joint torique 45 est saillante par rapport à la surface de l'élément de fixation 31 quand le joint torique 45 est inséré dans la gorge 44. Cela permet un écrasement du joint torique 45 sur la surface interne du col 3, créant ainsi une étanchéité entre l'élément de fixation 31 et l'intérieur du col 3.

Pour verrouiller le positionnement et masquer la collerette 33 de l'élément de fixation 31 après insertion de ce dernier dans le col 3 du flacon, on prévoit un anneau plat de verrouillage 38 (figure 1).

L'anneau plat de verrouillage 38 est apte à venir envelopper à la fois la collerette 33 et éventuellement une partie du dispositif de distribution 6 afin de le solidariser à la collerette 33. L'anneau plat de verrouillage 38 a également une fonction esthétique.

Le dispositif montré en figure 1 comporte enfin un capot 60 (ou capuchon), afin de couvrir le dispositif de distribution 6 et de le protéger, ou d'éviter un appui non intentionnel sur le dispositif de distribution 6 qui entraînerait un actionnement accidentel de la pompe.

Dans le cadre d'un dispositif conforme à l'invention ainsi réalisé, on notera que l'élément de fixation 31 est positionné autour de la cheminée 42, mais à l'intérieur du col 3, c'est-à-dire entre la paroi interne du col 3 du flacon et la cheminée 42.

Un autre mode de réalisation est illustré sur les figures 5, 6, 7 et 8.

Il concerne un autre mode de réalisation de l'élément de fixation 31 notamment.

L'élément de fixation 31 permet également d'accueillir et de cacher un dispositif de distribution 6.

En revanche, l'élément de fixation 31 permet de placer le bouton poussoir 7 du dispositif de distribution 6 à un niveau plus bas que celui auquel se place le bouton poussoir 7 montré en figure 1, par rapport au niveau de l'extrémité du col du récipient.

Pour ce faire l'élément de fixation 31 montré en figures 5 et 6 comporte une double paroi cylindrique, comprenant une paroi externe 46 et une paroi interne 47 (dont la fonction correspond à celle de la cheminée 42 montrée sur l'exemple des figures 1 et 2), les deux parois 46 et 47 étant coaxiales. Les deux parois 46 et 47 se rejoignent à leur extrémité commune 48 (l'extrémité inférieure de chaque paroi 46 et 47 sur la figure 5) et l'extrémité commune 48 est solidaire d'un cylindre 49 coaxiale qui s'étend vers le bas.

La paroi interne 47 présente des saillies radiales 80 extérieures, uniformément réparties autour de l'axe Z de l'élément de fixation 31. Les saillies radiales s'étendent sur une partie seulement de la hauteur de la paroi interne 47 et constituent des éléments saillants faisant butée pour retenir l'élément saillant 41 de la jupe 40 du dispositif de distribution 6.

Le cylindre 49, à l'extrémité duquel les deux parois 46 et 47 sont liées ensemble, présente une gorge annulaire radiale externe 52, ménagée à proximité de l'extrémité 48, apte à accueillir un joint torique 45 (montré en figure 5) pour assurer l'étanchéité de l'ensemble.

Le corps 5 du dispositif de distribution 6 est apte à s'insérer dans l'ouverture centrale 50 délimitée par la paroi interne 47. L'espace 51 situé entre la paroi interne 47 et la paroi externe 46 est apte à accueillir la jupe extérieure 11 de la pompe à claquer 6, sensiblement sur toute la hauteur h de la jupe 11.

Grâce à l'espace 51 situé entre les deux parois externe 46 et interne 47, on peut ainsi insérer davantage le corps 5 de la pompe à claquer 6 dans l'élément de fixation 31 et on obtient une hauteur globale de l'ensemble élément de fixation 31 / dispositif de distribution 6 (pompe à claquer dans le cas présent), moins importante que celle obtenue avec l'élément de fixation 31 montré en figures 1 et 2.

Le capuchon 60 venant couvrir le bouton poussoir 7 du dispositif de distribution 6 peut ainsi être moins haut, et donc réalisé avec moins de matière (donc plus économique à la fabrication).

La figure 8 montre un autre exemple de dispositif de conditionnement 1 conforme à l'invention, et du type du second mode de réalisation, c'est-à-dire ayant une cheminée 42 ne dépassant pas au-dessus de l'extrémité supérieure du col.

Cet exemple reprend donc les mêmes dispositions que l'exemple de la figure 5. Notamment, l'élément de fixation 31 permet d'accueillir et de cacher le dispositif de distribution 6, en positionnant le bouton poussoir 7 à un niveau encore plus bas par rapport aux exemples et modes de réalisation précédents.

L'élément de fixation 31 est monté sur le col 3 en figure 8 et comporte une double paroi cylindrique, ladite double paroi comprenant une paroi externe 46 et une paroi interne 47 formant une cheminée 42, les deux parois 46, 47 étant coaxiales et se rejoignant à leur extrémité commune 48, inférieure. Cette extrémité commune 48 est alors solidaire d'un cylindre 49 qui s'étend vers le bas, permettant de cacher le dispositif de distribution 6 dans le col. Le dispositif de distribution est par exemple une pompe à claquer 6 monté sur ledit élément de fixation 31 comme explicité pour l'exemple de la figure 5.

Le capuchon 60 couvre le bouton poussoir 7 pour le protéger, et peut avoir une hauteur réduite, avec donc moins de matière ;

La figure 8 montre alors des dispositions additionnelles détaillées ci-dessous, qui peuvent être adaptées aux modes de réalisation et exemples précédemment décrits.

En plus du joint torique 45 situé ici entre la paroi externe 46 et le col 3, le dispositif de conditionnement 1 comprend en outre un joint de collerette 55 situé entre la collerette 33 et l'extrémité supérieure du col. Les deux joints forment alors une double étanchéité entre l'élément de fixation 31 et le col 3. Le ou les joints 45, 55 peuvent être formés en matériau chimiquement compatible avec le produit à distribuer, par exemple en chlorobutyl ou en silicone. Un espace 53 de forme sensiblement annulaire existe alors entre lesdits joints 45, 55, l'élément de fixation 31 et le col 3. Cet espace 53 peut contenir une colle afin de mieux solidariser l'élément de fixation 31 au col. Les joints protègent ainsi cette colle du produit à distribuer, tel que du parfum, assurant à la fois une meilleure étanchéité et une meilleure durabilité de cette étanchéité.

Le col 3 du flacon 2 comprend éventuellement une gorge de clipsage 2a formée sur la face interne du col 3, par exemple à proximité de l'extrémité supérieure du col. Cette gorge est avantageusement située entre le joint torique 45 et le joint de collerette 55. Cette gorge de clipsage 2a peut être préformé à lors de la fabrication de l'ébauche du flacon 2 ou formé après par usinage, par exemple à l'aide d'un laser ou tout autre moyen. Réciproquement, le dispositif de fixation 31 comprend des clips 44, au nombre d'au moins 3 clips, répartis sur une surface externe dudit dispositif de fixation et en regard de ladite gorge de clipsage 2a, afin de coopérer avec cette gorge en s'étendant à l'intérieur lors du montage du dispositif de fixation 31 dans le col 3. Cette coopération entre ladite gorge de clipsage 2a et les clips 44, on garantit un accrochage mécanique, robuste. La fixation entre le dispositif de fixation 31 et le col 3 du flacon 2 est alors améliorée.

Une bague 59 peut également être ajoutée par montage en force entre la jupe 11 du dispositif de distribution 6 et la paroi externe 46 du dispositif de fixation 31 pour induire une contrainte radiale de l'intérieur vers l'extérieur sur cette paroi externe 46. Ainsi, une compression radiale est mieux assurée sur le joint torique 45 et l'étanchéité est améliorée. Cette bague 59 située entre les parois interne et externe peut également réciproquement induire une contrainte radiale de l'extérieur vers l'intérieur pour mieux solidariser le dispositif de distribution 6 à l'élément de fixation 31.

Enfin, un joint d'angle 56 peut également être prévu entre l'anneau plat de verrouillage 38 et l'élément de fixation 31 afin d'encore améliorer l'étanchéité. L'anneau plat de verrouillage 38 de l'exemple de la figure 8 a une portion cylindrique qui s'étend à l'intérieur de l'élément de fixation 31 et lui est également accroché par des clips périphériques de cette portion cylindrique, mettant le joint d'angle 56 en compression afin d'obtenir une meilleure étanchéité, et une meilleure fixation.

Les deux modes de réalisation illustrés aux figures 1, 5 et 8 montrent donc qu'il est possible de concevoir des éléments de fixation 31 dont la cheminée 42 formée par la paroi interne 47 de l'élément de fixation 31 est en saillie ou non de la collerette 33 (dépasse ou non du niveau de l'extrémité du col dans la direction vers le haut de l'axe Z) . Une pompe à claquer peut être utilisée dans les deux modes de réalisation car son encliquetage sur la cheminée est simple. En revanche, pour utiliser une pompe à sertir, on privilégiera le premier mode de réalisation dans lequel la cheminée est en saille de la collerette, car l'espace disponible pour le sertissage de la coupelle métallique est plus grand que dans le deuxième mode de réalisation. Toutefois, dans le cas d'un flacon dont le col présente un grand diamètre, il est possible d'utiliser également une pompe à sertir dans le deuxième mode de réalisation, à condition de prévoir suffisamment d'espace libre autour de la cheminée.

On notera que dans les modes de réalisation décrits, le flacon et le col sont réalisés en verre mais on reste dans le cadre de l'invention en utilisant d'autres matériaux, notamment des matières plastiques.

Par exemple, le flacon pourrait être réalisé en matière opaque.

Il en va de même pour la matière dans laquelle est réalisé l'élément de fixation 31 : il pourrait, par exemple, être réalisé au moins partiellement en métal.

Enfin, le joint torique réalisant l'étanchéité n'est pas forcément rapporté sur l'élément de fixation mais pourrait être réalisé par bi-injection.

## Revendications

1. Dispositif de conditionnement pour un produit à distribuer, comprenant :
- un flacon (2) apte à contenir le produit à distribuer et comportant un col (3) comprenant une paroi interne délimitant une ouverture,
- un dispositif de distribution (6) comportant un corps (5) et étant apte à distribuer ledit produit, le dispositif de distribution (6) étant de type « à pompe »,
- un élément de fixation (31) pour fixer le corps (5) du dispositif de distribution (6) dans le col (3) du flacon (2), l'élément de fixation coopérant avec la paroi interne du col (3) du flacon,
**caractérisé en ce que** l'élément de fixation (31) comporte une double paroi cylindrique comprenant une paroi externe (46) et une paroi interne (47) formant une cheminée interne (42 ; 47), lesdites parois externe et interne étant coaxiales, et
**en ce que** ledit dispositif de distribution (6) comporte un organe de fixation (40, 41) dudit dispositif de distribution (6), l'organe de fixation (41) étant solidaire dudit dispositif de distribution (6) et étant fixé autour de la cheminée interne (42 ; 47) de l'élément de fixation (31).

2. Dispositif selon la revendication 1, dans lequel les parois externe et interne ont une extrémité commune (48) solidaire d'un cylindre (36, 49), qui est coaxial auxdites parois et qui s'étend vers le bas.

3. Dispositif selon la revendication 1, dans lequel la cheminée interne (42 ; 47) présente un élément de retenue (43, 80) de l'organe de fixation (40, 41), et dans lequel, de préférence, l'élément de retenu est un bourrelet réalisé sensiblement autour de la cheminée (42) ou l'élément de retenu (80) est réalisé par des saillies radiales uniformément réparties autour de l'axe de la cheminée (47).

4. Dispositif selon l'une quelconque des revendications précédentes, dans lequel l'organe de fixation (40, 41) est serti autour de la cheminée interne (42 ; 47).

5. Dispositif selon la revendication 3, dans lequel l'organe de fixation (40, 41) comporte au moins une saillie interne de fixation, pour fixer le dispositif de distribution (6) autour de la cheminée interne (42).

6. Dispositif selon la revendication précédente, dans lequel ladite au moins une saillie interne de fixation (10) est réalisée sur une face interne d'un anneau (8) à sections radiales (9), ledit anneau (8) à sections radiales (9) constituant ledit organe de fixation (40, 41) et étant solidarisé autour dudit corps (5) dudit dispositif de distribution (6).

7. Dispositif selon l'une quelconque des revendications précédentes, dans lequel l'élément de fixation comporte un cylindre (36, 49) formant un cache pour le corps (5) du dispositif de distribution (4), le cylindre (36, 49) étant coaxial avec le col (3) et s'étendant suivant une hauteur apte à cacher ledit corps (5) dans le col (3), dans lequel, de préférence, le col (3) présente une hauteur de col (3) et le cylindre (36 ; 49) s'étend sur toute la hauteur de col (3).

8. Dispositif selon la revendication 7, dans lequel le cylindre (36 ; 49) présente un diamètre tel qu'il existe un espace vide entre le cylindre (36 ; 49) et la paroi interne du col (3).

9. Dispositif selon l'une quelconque des revendications précédentes, dans lequel l'élément de fixation (31) porte un joint torique radial (45).

10. Dispositif selon la revendication précédente, dans lequel le joint torique radial (45) est rapporté autour de l'élément de fixation, le dispositif de fixation (31) présentant de préférence une gorge radiale (44 ; 52) dans laquelle est introduit le joint torique radial (45).

11. Dispositif selon l'une des revendications précédentes, dans lequel l'élément de fixation (31) comprend une collerette (33) saillante radialement, ladite collerette comprenant une surface inférieure (34) venant en regard d'un épaulement ménagé à l'extrémité du col.

12. Dispositif selon la revendication 11, comprenant en outre un joint de collerette (55) situé entre la collerette (33) et le col (3).

13. Dispositif selon la revendication 8 et la revendication 12, dans lequel une colle est mise en place entre le joint (45) et le joint de collerette (55) pour coller l'élément de fixation (31) au col (3).

14. Dispositif selon l'une des revendications précédentes, dans lequel le col (3) comprend une gorge de clipsage (2a) sur sa face interne, et l'élément de fixation (31) comprend des clips (44) et disposés en regard de ladite gorge de clipsage afin de coopérer avec la gorge de clipsage ; la gorge de clipsage étant de préférence réalisée dans le col par laser.

15. Dispositif selon l'une des revendications précédentes, comprenant en outre une bague (59) montée en force entre le dispositif de distribution (6) et l'élément de fixation (31), la bague étant de préférence située entre les parois externe et interne de l'élément de fixation.

## Patentansprüche

1. Verpackungsvorrichtung für ein abzugebendes Produkt, aufweisend:
- einen Flakon (2), der eingerichtet ist, das abzugebende Produkt zu enthalten und einen Hals (3) mit einer eine Öffnung begrenzenden Innenwand aufweist,
- eine Abgabevorrichtung (6), die einen Körper (5) aufweist und eingerichtet ist, das Produkt abzugeben, wobei die Abgabevorrichtung (6) des Typs "Pumpe" ist,
- ein Befestigungselement (31) zum Befestigen des Körpers (5) der Abgabevorrichtung (6) in dem Hals (3) des Flakons (2), wobei das Befestigungselement mit der Innenwand des Hals (3) des Flakons zusammenwirkt,
**dadurch gekennzeichnet, dass** das Befestigungselement (31) eine zylindrische Doppelwand mit einer Außenwand (46) und einer Innenwand (47) aufweist, die einen Innenkamin (42; 47) bilden, wobei die Außen- und Innenwand koaxial sind, und
dadurch, dass die Abgabevorrichtung (6) ein Befestigungsglied (40, 41) der Abgabevorrichtung (6) aufweist, wobei das Befestigungsglied (41) integral mit der Abgabevorrichtung (6) ist und um den Innenkanal (42; 47) des Befestigungselements (31) herum befestigt ist.

2. Vorrichtung nach Anspruch 1, in welcher die Außen- und Innenwand ein gemeinsames Ende (48) haben, das mit einem Zylinder (36, 49) integral ist, der koaxial zu den Wänden ist und der sich nach unten erstreckt.

3. Vorrichtung nach Anspruch 1, in welcher der Innenkanal (42; 47) ein Halteelement (43, 80) des Befestigungsglieds (40, 41) aufweist, und in welcher vorzugsweise das Haltelement ein im Wesentlichen um den Kanal (42) herum gebildeter Wulst ist oder das Halteelement (80) aus radialen Vorsprüngen, die gleichmäßig um die Achse des Kanals (47) herum verteilt sind, besteht.

4. Vorrichtung nach einem der vorstehenden Ansprüche, in welcher das Befestigungsglied (40, 41) um den Innenkanal (42; 47) herum gefalzt ist.

5. Vorrichtung nach Anspruch 3, in welcher das Befestigungsglied (40, 41) mindestens einen inneren Befestigungsvorsprung aufweist, um die Abgabevorrichtung (6) um den Innenkanal (42) herum zu befestigen.

6. Vorrichtung nach dem vorstehenden Anspruch, in welcher mindestens ein innerer Befestigungsvorsprung (10) an einer Innenfläche eines mit radialen Sektionen (9) versehenen Rings (8) gebildet ist, wobei der mit radialen Sektionen (9) versehene Ring (8) das Befestigungsglied (40, 41) bildet und um den Körper (5) der Abgabevorrichtung (6) herum angebracht ist.

7. Vorrichtung nach einem der vorstehenden Ansprüche, in welcher das Befestigungselement einen Zylinder (36, 49) aufweist, der eine Maske für den Körper (5) der Abgabevorrichtung (4) bildet, wobei der Zylinder (36, 49) koaxial mit dem Hals (3) ist und sich entlang einer Höhe erstreckt, die geeignet ist, den Körper (5) in dem Hals (3) zu maskieren, in welcher vorzugsweise der Hals (3) eine Höhe aufweist und der Zylinder (36; 49) sich über die gesamte Höhe des Halses (3) erstreckt.

8. Vorrichtung nach Anspruch 7, in welcher der Zylinder (36; 49) einen Durchmesser aufweist, derart, dass ein leerer Raum zwischen dem Zylinder (36; 49) und der Innenwand des Halses (3) vorhanden ist.

9. Vorrichtung nach einem der vorstehenden Ansprüche, in welcher das Befestigungselement (31) eine radiale O-Ring-Dichtung (45) aufweist.

10. Vorrichtung nach dem vorstehenden Anspruch, in welcher die radiale O-Ring-Dichtung (45) um das Befestigungselement herum angeordnet ist, wobei die Befestigungsvorrichtung (31) vorzugsweise eine radiale Aussparung (44; 52) aufweist, in der die radiale O-Ring-Dichtung (45) eingesetzt ist.

11. Vorrichtung nach einem der vorstehenden Ansprüche, in welcher das Befestigungselement (31) einen radial vorspringenden Flansch (33) aufweist, wobei der Flansch eine untere Fläche (34) aufweist, die gegenüber einer an dem Ende des Halses eingearbeitete Schulter zu liegen kommt.

12. Vorrichtung nach Anspruch 11, ferner aufweisend eine zwischen dem Flansch (33) und dem Hals (3) angeordnete Flanschdichtung (55).

13. Vorrichtung nach Anspruch 8 und Anspruch 12, in welcher ein Klebstoff zwischen der Dichtung (45) und der Flanschdichtung (55) aufgebracht ist, um das Befestigungselement (31) an den Hals (3) zu kleben.

14. Vorrichtung nach einem der vorstehenden Ansprüche, in welcher der Hals (3) an seiner Innenfläche eine Klips-Aussparung (2a) aufweist und das Befestigungselement (31) Klipse (44) aufweist, die gegenüber der Klips-Aussparung angeordnet sind, um mit der Klips-Aussparung zusammenzuwirken; wobei die Klips-Aussparung in dem Hals vorzugsweise mittels Laser gebildet ist.

15. Vorrichtung nach einem der vorstehenden Ansprüche, ferner aufweisend einen zwischen der Abgabevorrichtung (6) und dem Befestigungselement (31) unter Kraft eingesetzten Ring (59), wobei der Ring vorzugsweise zwischen der Außenwand und der Innenwand des Befestigungselements angeordnet ist.

## Claims

1. Packaging device for a product to be dispensed, comprising:
- a bottle (2) suitable for containing the product to be dispensed and having a neck (3) comprising an inner wall delimiting an opening,
- a dispensing device (6) comprising a body (5) and suitable for dispensing said product, the dispensing device (6) being a "pump"-type device,
- a fastening element (31) for securing the body (5) of the dispensing device (6) in the neck (3) of the bottle (2), the fastening element cooperating with the inner wall of the neck (3) of the bottle,
**characterized in that** the fastening element (31) comprises a cylindrical double wall comprising an outer wall (46) and an inner wall (47) forming an internal hollow shaft (42; 47), said outer and inner walls being coaxial, and
**in that** said dispensing device (6) comprises a fastening member (40, 41) of said dispensing device (6), the fastening member (41) being integral with said dispensing device (6) and being fixed around the internal hollow shaft (42; 47) of the fastening element (31).

2. Device according to claim 1, wherein the inner and outer walls have a common end (48) integral to a cylinder (36, 49) which is coaxial with said walls and which extends downwards.

3. Device according to claim 1, wherein the internal hollow shaft (42; 47) has a retaining element (43, 80) for the fastening member (40, 41), and wherein, preferably, the retaining element is a bead formed substantially around the hollow shaft (42) or the retaining element (80) is formed by radial projections uniformly distributed around the axis of the hollow shaft (47).

4. Device according to any one of the preceding claims, wherein the fastening member (40, 41) is crimped around the internal hollow shaft (42; 47).

5. Device according to claims 3, wherein the fastening member (40, 41) comprises at least one internal fastening projection, for securing the dispensing device (6) around the internal hollow shaft (42).

6. Device according to the preceding claim, wherein said at least one internal fastening projection (10) is formed on an inner face of a ring (8) with radial sections (9), said ring (8) with radial sections (9) constituting said fastening member (40, 41) and being secured around said body (5) of said dispensing device (6).

7. Device according to any one of the preceding claims, wherein the fastening element comprises a cylinder (36, 49) forming a cover for the body (5) of the dispensing device (4), the cylinder (36, 49) being coaxial with the neck (3) and extending to a height able to conceal said body (5) in the neck (3), and wherein, preferably, the neck (3) has a neck (3) height and the cylinder (36; 49) extends along the entire neck (3) height.

8. Device according to claim 7, wherein the cylinder (36; 49) has a diameter such that there is empty space between the cylinder (36; 49) and the inner wall of the neck (3).

9. Device according to any one of the preceding claims, wherein the fastening element (31) supports a radial O-ring (45).

10. Device according to the preceding claim, wherein the radial O-ring (45) is fitted around the fastening element, wherein the fastening device (31) has preferably a radial groove (44; 52) into which the radial O-ring (45) is inserted.

11. Device according to one of the preceding claims, wherein the fastening element (31) comprises a radially projecting flange (33), said flange comprising a lower surface (34) facing a shoulder provided at the end of the neck.

12. Device according to claim 11, further comprising a flange seal (55) located between the flange (33) and the neck (3).

13. Device according to claim 8 and claim 12, wherein an adhesive is placed between the seal (45) and the flange seal (55) to bond the fastening element (31) to the neck (3).

14. Device according to one of the preceding claims, wherein the neck (3) comprises a snap-fitting groove (2a) on its inner face, and the fastening element (31) comprises clips (44) facing said snap-fitting groove in order to engage with the snap-fitting groove ; wherein the snap-fitting groove is preferably formed in the neck by laser.

15. Device according to one of the preceding claims, further comprising a ring (59) force-fitted between the dispensing device (6) and the fastening element (31), wherein the ring is preferably located between the outer and inner walls of the fastening element.
